# EUROPÄISCHE PATENTSCHRIFT

(11) **EP 2 872 768 B1**
(45) Veröffentlichungstag und Bekanntmachung des Hinweises auf die Patenterteilung: **28.09.2016**
(21) Anmeldenummer: 13736849.4
(22) Anmeldetag: 04.07.2013
(51) Int. Cl.: F02M 61/10, F02M 51/06, F02M 61/16

(54) **FLUIDINJEKTOR**
FLUID INJECTOR
INJECTEUR DE FLUIDE

(30) Priorität: 13.07.2012 DE 102012212266
(43) Veröffentlichungstag der Anmeldung: 20.05.2015
(73) Patentinhaber: Continental Automotive GmbH, 30165 Hannover (DE)
(72) Erfinder: SCHÜRZ, Willibald, 93188 Pielenhofen (DE)
(86) Internationale Anmeldenummer: PCT/EP2013/064106
(87) Internationale Veröffentlichungsnummer: WO 2014/009237

(56) Entgegenhaltungen:
- DE-A1-102009 027 504
- DE-A1-102009 039 647
- DE-A1-102010 040 874

## Beschreibung

Die Erfindung betrifft einen Fluidinjektor mit einem Festkörperaktuator, der beispielsweise ein piezoelektrischer Aktuator sein kann. Derartige Fluidinjektoren werden beispielsweise bei Brennkraftmaschinen eingesetzt zum Zumessen von Kraftstoff. Im Hinblick auf hohe Anforderungen an Brennkraftmaschinen, die in Kraftfahrzeugen angeordnet sind, wie beispielsweise hinsichtlich einer sehr gezielten Leistungseinstellung und/oder der Erfüllung strenger Schadstoffemissionen, ist ein präzises Zumessen des Fluids mittels des jeweiligen Fluidinjektors wichtig.

In diesem Zusammenhang werden, insbesondere auch bei Diesel-Brennkraftmaschinen, Fluidinjektoren mit Festkörperaktuatoren eingesetzt. Das zuzumessende Fluid wird beispielsweise im Falle von Diesel häufig mit einem Speisedruck von bis zu zirka 2500 bar dem Injektor zugeführt und dann mittels des Fluidinjektors in den jeweiligen Brennraum der Brennkraftmaschine zugemessen.

In diesem Zusammenhang ist es bekannt, Fluidinjektoren einzusetzen, bei denen ein Öffnen beziehungsweise Schließen einer Düsennadel des Fluidinjektors gesteuert wird mittels eines Servoventils, das mittels des Festkörperaktuators in seine verschiedene Schaltstellungen gebracht wird.

Darüber hinaus gibt es auch Ansätze für derartige Fluidinjektoren, bei denen auf ein derartiges Servoventil verzichtet ist und beispielsweise ein Übertragen eines Hubs des Festkörperaktuators mittels eines oder mehrerer geeignet ausgebildeter Hebel auf die Düsennadel stattfindet.

Aus der DE 10 2010 040 874 A1 ist ein Brennstoffeinspritzventil bekannt, welches ein Steuerventil und einen Steuerraum umfasst, wobei der Steuerraum über eine Drosselbohrung mit einem Ventilraum des Steuerventils verbunden ist. In dem Ventilraum sind ein Ventilbolzen und ein Federelement angeordnet. Ferner weist der Ventilbolzen einen Ventilkörper auf, der mit einer Ventilsitzfläche zu einem Dichtsitz zusammenwirkt. In dem Ventilraum ist eine Dichthülse angeordnet, in der der Ventilbolzen geführt ist. Ferner ist das Federelement seitlich neben dem Ventilkörper des Ventilbolzens vorbeigeführt. Außerdem stützt sich das Federelement einerseits im Bereich der Ventilsitzfläche und andererseits an der Dichthülse ab. Hierdurch ist ein Ventilraum mit einem relativ geringen verbleibenden Volumen ausführbar.

Aus der DE 103 53 169 A1 ist ein Injektor zur Einspritzung von Kraftstoff in Brennräume von Brennkraftmaschinen bekannt. Der bekannte Injektor weist einen in einem Injektorkörper angeordneten Piezoaktor auf, der einen in einer Ventilplatte aufgenommenes Steuerventil betätigt. Ferner ist ein Düsenkörper vorgesehen, an dessen brennraumseitigen Ende ein Düsenaustritt ausgebildet ist. Eine Düsennadel ist in einer Längsausnehmung des Düsenkörpers axial beweglich bzw. betätigbar angeordnet. Ferner ist eine das rückwärtige, vom Düsenaustritt abgewandte Ende der Längsausnehmung abschließende, zwischen Düsenkörper und Steuerventil angeordnete Drosselscheibe vorgesehen, die einen Öffnungsanschlag für die Düsennadel bildet. Die Drosselscheibe wirkt hierbei mit der rückseitigen vom Düsenaustritt abgewandten Stirnfläche der Düsennadel zusammen und begrenzt damit den Öffnungshub der Düsennadel. Ferner ist ein Steuerraum zwischen der rückwärtigen Düsennadel-Stirnfläche und der Drosselscheibe ausgebildet, der mit einem der Kraftstoffzuführung dienenden Druckanschluss in hydraulischer Verbindung steht. Im Injektorkörper ist ein zylindrischer Haltekörper angeordnet, der einen Übersetzerkolben und die das Steuerventil enthaltene Ventilplatte aufnimmt. In einem Ventilraum des Steuerventils ist ein Ventilbolzen mit einem Ventilkörper angeordnet. Der Ventilbolzen mit dem Ventilkörper weist eine pilzförmige Ausgestaltung aus. Hierbei wird der Ventilkörper von einer Ventilfeder gegen eine Ventilsitzfläche beaufschlagt. Der Ventilraum wird einerseits über eine Drosselbohrung, die als Zug- und Ablaufdrossel dient, mit dem Steuerraum verbunden. Zum Anderen wird der Ventilraum des Steuerventils über eine als Bypass dienende Bohrung mit einem unter Hochdruck stehenden Brennstoffraum verbunden. Die Bypassbohrung ist hierbei durch Betätigen des Ventilbolzens verschließbar.

Die Aufgabe, die der Erfindung zugrunde liegt, ist es, einen Fluidinjektor zu schaffen, der einen Beitrag leistet zu einem zuverlässigen und effizienten Betrieb.

Die Aufgabe wird gelöst durch die Merkmale des unabhängigen Patentanspruchs. Vorteilhafte Ausgestaltungen sind in den Unteransprüchen gekennzeichnet.

Gemäß einer Ausführungsform zeichnet sich die Erfindung aus durch einen Fluidinjektor mit einem Festkörperaktuator und mit einem Injektorkörper. Der Injektorkörper hat eine Aktuatorausnehmung, in der der Festkörperaktuator angeordnet ist. Ferner hat er eine Steuerkolbeneinheit, die in einer Steuerkolbeneinheitsausnehmung des Injektorkörpers angeordnet ist. Ein Übertragungsstift ist vorgesehen, der derart angeordnet ist, dass er eine Übertragungsstiftausnehmung in dem Injektorkörper durchdringt und den Festkörperaktuator mit der Steuerkolbeneinheit mechanisch koppelt. Durch die Steuerkolbeneinheit und den Injektorkörper ist ein erster Steuerraum abgegrenzt, der hydraulisch mit einem zweiten Steuerraum gekoppelt ist.

Ferner umfasst der Fluidinjektor einen Düsenkörper, der eine Düsenkörperausnehmung aufweist, von der in einem Bereich einer Düsenspitze ein oder mehrere Einspritzlöcher den Düsenkörper nach außen durchdringend ausgebildet sind.

In der Düsenkörperausnehmung ist eine Düsennadel angeordnet, die mit einer der Düsenspitze abgewandten Stirnfläche den zweiten Steuerraum begrenzt. Die Düsennadel ist axial beweglich in der Düsenkörperausnehmung angeordnet. Sie unterbindet in einer Schließposition einen Fluidfluss durch die eine bzw. die mehreren Einspitzlöcher und gibt ihn andernfalls frei.

Die Steuerkolbeneinheit weist einen Steuerkolben auf, der an einem axialen Ende, das dem Übertragungsstift zugewandt ist, eine Stirnfläche aufweist, die mit dem Übertragungsstift gekoppelt ist und den ersten Steuerraum begrenzt.

Ferner weist die Steuerkolbeneinheit eine Steuerhülse auf, die koaxial zu dem Steuerkolben angeordnet ist und einen radial nach innen gerichteten Vorsprung aufweist, über den eine Mitnahmekopplung zwischen dem Steuerkolben und der Steuerhülse erfolgt nach Überwindung eines vorgegebenen ersten Steuerkolbenhubs des Steuerkolbens hervorgerufen durch eine Längung des Festkörperaktuators, die bedingt ist durch Zuführung elektrischer Energie. Die Steuerhülse ist so angeordnet und ausgebildet, dass sie während einer axialen Bewegung des Steuerkolbens mit bestehender Mitnahmekopplung ein freies Volumen des ersten Steuerraums beeinflusst.

Auf diese Weise ist ein zweistufiges Übersetzungsverhältnis einer Kraftänderung realisiert, die hervorgerufen wird durch eine Längung des Festkörperaktuators und über den Übertragungsstift auf die Steuerkolbeneinheit übertragen wird, bezogen auf diejenige Kraftänderung, die sich durch die hydraulische Kopplung zwischen dem ersten und zweiten Steuerraum einwirkend auf die Düsnennadel ergibt. So ist das Übersetzungsverhältnis während des ersten Steuerkolbenhubs des Steuerkolbens kleiner als nach Überwindung des vorgegebenen Steuerkolbenhubs und nachfolgender Mitnahmekopplung zwischen dem Steuerkolben und der Steuerhülse.

Das Herausbewegen der Düsennadel aus ihrer Schließposition benötigt eine besonders hohe Verringerung der Kraft, die mittels des Fluiddrucks über die der Düsennadelspitze abgewandten Stirnfläche der Düsennadel in diese eingeleitet wird, und zwar, weil in der Schließposition der Düsennadel auf ein Bereich einer Düsennadelspitze, der sich radial innerhalb eines Sitzes der Düsennadel befindet, lediglich eine geringe Kraft einwirkt, da in diesem Bereich der Fluiddruck annähernd dem Umgebungsdruck entspricht. Der Sitz der Düsennadel befindet sich radial außerhalb der Einspritzlöcher.

Durch das Vorsehen des geringeren Übersetzungsverhältnisses während des ersten Steuerkolbenhubs muss so zu diesem Zweck unter Inkaufnahme eines insgesamt für das Herausbewegen der Düsennadel aus ihrer Schließposition höheren Hubs eine jeweils niedrigere Kraft aufgebaut werden als bei einem größeren Übersetzungsverhältnis. Dies hat den Vorteil, dass so insgesamt weniger Ladung dem Festkörperaktuator zugeführt werden muss.

In der nachfolgenden Bewegungsphase der Düsennadel heraus aus ihrer Schließposition kann ein entsprechend benötigter Hub der Düsennadel aufgrund des dann auch an der Düsennadelspitze wirkenden hohen Fluiddrucks mit dem durch die Mitnahmekopplung erhöhten Übersetzungsverhältnis realisiert werden kann. Es wird so während des Bestehens der Mitnahmekopplung ein freies Volumen des Steuerraums sowohl durch den Steuerkolben als auch durch die Steuerhülse beeinflusst. Auf diese Weise kann so während eines gesamten Fluidzumessvorgangs der Festkörperaktuator besonders effizient betrieben werden und kann gegebenenfalls auch kompakter dimensioniert werden, als in dem Fall, in dem kein zweistufiges Übersetzungsverhältnis realisiert ist.

Insbesondere ist dies auch von Vorteil, wenn besonders kleine Fluidmengen in sehr kurzen Zeitabständen hintereinander zugemessen werden müssen, wie dies beispielsweise bei Mehrfacheinspritzungen der Fall ist. In diesem Fall wird so dem Festkörperaktuator eine geringere Ladungsmenge zugeführt und es kann diese somit auch schneller wieder entzogen werden, was zur Folge hat, dass auch besonders kurze Abstände zwischen den einzelnen Zumessungen von Fluid realisiert werden können.

Darüber hinaus kann auch so eine hohe elastische Vorspannung des Antriebssystems des Fluidinjektors, das den gesamten mechanisch/hydraulischen Kopplungsweg ausgehend von dem Festkörperaktuator bis zu der Düsennadel umfasst, vermieden werden, das zu steilen Mengenkennlinien im Kleinstmengenbereich führt und zwar insbesondere deswegen, weil nach dem Abheben der Düsennadel aus ihrem Sitz die insgesamt auf die Düsennadel einwirkende hydraulische Schließkraft rapide abfällt und so ansonsten die Düsennadel sehr stark in Richtung hin zu dem Festkörperaktuator beschleunigt wird. Genau dieser Effekt wird jedoch durch das zweistufige Übersetzungsverhältnis des Fluidinjektors deutlich gedämpft.

Insbesondere wird der erste und auch der zweite Steuerraum während des Betriebs des Fluidinjektors stationär mit einem Speisedruck des Fluids beaufschlagt, das dem Fluidinjektor zum Zumessen des Fluids zugeführt wird.
Gemäß einer vorteilhaften Ausgestaltung ist der Steuerkolben der Steuerkolbeneinheit an seinem dem Übertragungsstift abgewandten axialen Ende mit einem Ausgleichsraum gekoppelt, der stationär mit einem Speisedruck des Fluids beaufschlagt ist und in dem ein Federelement derart angeordnet ist, dass eine hin zu dem Übertragungsstift gerichtete Kraft auf den Steuerkolben ausgeübt wird. Dies trägt insbesondere zu einem hydraulischen Spielausgleich bei.

Der Einsatz des Fluidinjektors unter thermisch sehr komplexen Randbedingungen mit verschiedene Wärmequellen und Wärmesenken, wie dies beispielsweise bei Brennkraftmaschinen der Fall ist, stellt eine große Herausforderung dar aufgrund unterschiedlichen thermischen Verhaltens des Festkörperaktuators und anderer Elemente des Fluidinjektors, wie beispielsweise des Injektorkörpers, der Düsennadel und des Düsenkörpers. Der Fluidinjektor wird in diesem Zusammenhang auch stark thermisch beeinflusst durch eine Eigenerwärmung infolge elektrischer Verluste im Bereich des Festkörperaktuators. Im Bereich des oder der Einspritzlöcher spielt auch eine Temperaturerhöhung infolge des Entspannens von Fluid von Speisedruck auf Umgebungsdruck eine wesentliche Rolle. Darüber hinaus ergeben sich beim Einsatz des Fluidinjektors in einem Zylinderkopf einer Brennkraftmaschine über Kontaktstellen und den Kontakt der Düsenspitze zu Verbrennungsgasen entsprechende Wärmeströme. Insbesondere in einem hochdynamischen Betrieb des Fluidinjektors ergeben sich infolge instationärer und inhomogener Temperaturverteilungen in den einzelnen Bauteilen des Fluidinjektors zusätzliche Einflussgrößen auf den ohne einen hydraulischen Spielausgleich erforderlichen Leerhub des Festkörperaktuators. Darüber hinaus verändert sich der Leerhub in solchen Fällen während des Betriebs des Fluidinjektors durch Längenänderung des Festkörperaktuators infolge von Polarisationsänderungen und infolge Bauteilverschleiß.

Durch das Vorsehen des Ausgleichsraums, der stationär mit dem Speisedruck des Fluids beaufschlagt ist und in dem ein Federelement derart angeordnet ist, dass es eine hin zu dem Übertragungsstift gerichtete Kraft auf den Steuerkolben ausübt und die somit auch auf den Steuerkolben ausgeübte hydraulische Kraft, kann so ein Beitrag für den hydraulischen Spielausgleich geleistet werden und so ein Beitrag geleistet werden zu einer unabhängig von den oben erwähnten thermischen Einflüssen zuverlässigen Kopplung zwischen dem Festkörperaktuator und dem Steuerkolben mittels des Übertragungsstiftes.

Gemäß einer weiteren vorteilhaften Ausgestaltung umfasst die Steuerhülse ein erstes Teil und ein zweites Teil. Das zweite Teil weist den radial nach innen gerichteten Vorsprung auf. Das erste Teil ist in axialer Richtung näher zu dem Übertragungsstift angeordnet als das zweite Teil. Das erste Teil und das zweite Teil sind in axialer Richtung über einen Koppelraum hydraulisch gekoppelt. Ferner sind sie mittels eines in dem Koppelraum angeordneten Federelements mechanisch gekoppelt.

Auf diese Weise kann besonders wirkungsvoll ein Beitrag geleistet werden, dass der vorgegebene erste Steuerkolbenhub auch unter entsprechenden thermischen Anforderungen beibehalten werden kann.

Gemäß einer weiteren vorteilhaften Ausgestaltung ist dem Steuerkolben ein Druckstück zugeordnet, das axial in dem Bereich des radial nach innen gerichteten Vorsprungs der Steuerhülse angeordnet ist und das ein Bundelement aufweist mit einem größeren Querschnitt als der radial nach innen gerichtete Vorsprung der Steuerhülse und das axial anschließend an das dem Übertragungsstift abgewandten Ende der Steuerhülse angeordnet ist. Auf diese Weise ist ein Beitrag geleistet, dass der vorgegebene erste Steuerkolbenhub möglichst präzise eingehalten wird und zwar auch unter den erläuterten thermischen Randbedingungen. Dies kann insbesondere wirkungsvoll erreicht werden, wenn die Steuerhülse das entsprechende erste und zweite Teil umfasst und auch der Bund mit dem Speisedruck in dem Ausgleichsraum beaufschlagt ist und auch die durch das in dem Ausgleichsraum befindliche Federelement ausgeübte Kraft entsprechend über den Bund und das Druckelement auf den Steuerkolben eingeleitet wird.

Gemäß einer weiteren vorteilhaften Ausgestaltung ist das Bundelement als separates Teil des Druckstücks ausgebildet. Dies hat entsprechende fertigungstechnische und montagetechnische Vorteile.

Ausführungsbeispiele der Erfindung sind im Folgenden anhand der schematischen Zeichnungen erläutert. Es zeigen:
- Figur 1: einen teilweisen Querschnitt durch einen Fluidinjektor,
- Figur 2: einen ersten Teilausschnitt in einer Schnittdarstellung des Fluidinjektors gemäß Figur 1 und
- Figur 3: einen zweiten Teilausschnitt bezogen auf den ersten Teilausschnitt des Fluidinjektors in einer nochmals vergrößerten Darstellung.

Elemente gleicher Konstruktion oder Funktion sind figurenübergreifend mit den gleichen Bezugszeichen gekennzeichnet.

Ein Fluidinjektor 1 weist einen Injektorkörper auf, der grundsätzlich einstückig, aber bevorzugt mehrstückig ausgebildet ist. So umfasst der Injektorkörper in einer mehrstückigen Ausbildung ein Injektorkörperteil 3, eine Zwischenplatte 9, eine Steuerplatte 11 und eine Endplatte 13.

Das Injektorkörperteil 3 hat eine Aktuatorausnehmung 5, in die ein Festkörperaktuator 7 eingebracht ist. Der Festkörperaktuator 7 ist beispielsweise ausgebildet als piezoelektrischer Aktuator und ist ein elektromechanischer Wandler.

Der Injektorkörper, insbesondere das Injektorkörperteil 3, muss gegebenenfalls nicht notwendigerweise eine Temperaturausgleichsfunktion erfüllen und kann so aus einem Werkstoff gefertigt werden, welcher hinsichtlich Hochdruckfestigkeit optimiert sein kann.

Der Bereich des Festkörperaktuators 7, der aktiv seiner Veränderung der Länge des Festkörperaktuators infolge von Hinzuführens oder Entnahme elektrischer Ladung beiträgt, also insbesondere im Falle eines Piezoaktors der Piezostack, ist beispielsweise mittels einer Membran oder einem Wellrohr von dem Fluid hermetisch getrennt.

Ferner ist insbesondere in der Steuerplatte 11 eine Steuerkolbeneinheitsausnehmung ausgebildet, in der eine Steuerkolbeneinheit angeordnet ist.

Ferner ist eine Übertragungsstiftausnehmung 14 in der Zwischenplatte 9 vorgesehen, die diese insbesondere axial durchdringt und zwar hin zu der Steuerkolbeneinheitsausnehmung in der Steuerplatte 11. In der Übertragungsstiftausnehmung 14 ist ein Übertragungsstift 15 derart angeordnet, dass er die Übertragungsstiftausnehmung 14 durchdringt und den Festkörperaktuator 7 mit der Steuerkolbeneinheit mechanisch koppelt.

Durch die Steuerkolbeneinheit wird ein erster Steuerraum 17 begrenzt. Der erste Steuerraum 17 ist hydraulisch gekoppelt mit einem zweiten Steuerraum 19 und zwar über eine Verbindungsbohrung 21. Die Steuerkolbeneinheit weist einen Steuerkolben 23 auf, der an einem axialen Ende, das dem Übertragungsstift 15 zugewandt ist, eine Stirnfläche 25 aufweist, die mit dem Übertragungsstift 15 gekoppelt ist und den ersten Steuerraum 17 begrenzt.

Ferner weist die Steuerkolbeneinheit eine Steuerhülse auf, die koaxial zu dem Steuerkolben 23 angeordnet ist. Die Steuerhülse weist ein erstes Teil 27 und ein zweites Teil 29 auf. Das zweite Teil 29 der Steuerhülse weist einen radial nach innen gerichteten Vorsprung 35 auf, über den eine Mitnahmekopplung zwischen dem Steuerkolben 23 und der Steuerhülse erfolgt nach Überwindung eines vorgegebenen ersten Steuerkolbenhubs des Steuerkolbens 23 hervorgerufen durch eine Längung des Festkörperaktuators 7, die bedingt ist durch Zuführung elektrischer Energie.

Die Steuerhülse ist so angeordnet und ausgebildet, dass sie während einer axialen Bewegung des Steuerkolbens 23 mit bestehender Mitnahmekopplung ein freies Volumen des ersten Steuerraums 17 beeinflusst. Das erste Teil 27 der Steuerhülse ist in axialer Richtung näher zu dem Übertragungsstift 15 angeordnet als das zweite Teil 29 der Steuerhülse. Das erste Teil 27 und das zweite Teil 29 sind in axialer Richtung über einen Koppelraum 31 hydraulisch gekoppelt und sind mittels eines in dem Koppelraum 31 angeordneten Federelements 33 mechanisch gekoppelt.

Dem Steuerkolben 23 ist ein Druckstück 37 zugeordnet, das axial in dem Bereich des radial nach innen gerichteten Vorsprungs 35 der Steuerhülse angeordnet ist und das ein Bundelement 39 aufweist mit einem größeren Querschnitt als der radial nach innen gerichtete Vorsprung 35 der Steuerhülse und das axial anschließend an das dem Übertragungsstift 15 abgewandte Ende der Steuerhülse angeordnet ist. Das Bundelement 39 kann als separates Teil des Druckstücks 37 ausgebildet sein, es kann jedoch auch einteilig oder einstückig mit diesem ausgebildet sein.

Ferner ist in der Steuerplatte 11 und der Endplatte 13 ein Ausgleichsraum ausgebildet, der stationär mit einem Speisedruck des Fluids beaufschlagt ist und in dem ein Federelement 41 derart angeordnet ist, dass es eine hin zu dem Übertragungsstift 15 gerichtete Kraft auf den Steuerkolben ausübt. Das Federelement 41 ist in diesem Zusammenhang so angeordnet, dass es eine Kraft über das Bundelement 39 auf die Steuerkolbeneinheit und so insbesondere über das Druckstück 37 auf den Steuerkolben 23 überträgt. Darüber hinaus wirkt über das Bundelement 39 auch eine auf den in Richtung des Übertragungsstifts 15 wirkende hydraulische Kraft auf den Steuerkolben 23 ein. Dies trägt so maßgeblich zu einer zuverlässigen Kopplung zwischen dem Festkörperaktuator 7 und dem Steuerkolben 23 mittels des Übertragungsstifts 15 im Sinne eines hydraulischen Spielausgleichs bei.

Ferner ist ein Düsenkörper 45 vorgesehen, der eine Düsenkörperausnehmung 47 aufweist. Von der Düsenkörperausnehmung 47 sind eine oder mehrere Einspritzlöcher in einem Bereich 49 einer Düsenspitze ausgebildet und zwar den Düsenkörper 45 ausgehend von der Düsenkörperausnehmung 47 durchdringend nach außen. In der Düsenkörperausnehmung 47 ist eine Düsennadel 53 angeordnet, die mit einer der Düsenspitze abgewandten Stirnfläche 55 den zweiten Steuerraum 19 begrenzt.

Die Düsennadel 53 ist axial beweglich in der Düsenkörperausnehmung 47 angeordnet und zwar derart, dass sie in einer Schließposition einen Fluidfluss durch das eine oder die mehreren Einspritzlöcher unterbindet und ihn andernfalls freigibt. Darüber hinaus ist eine Speisebohrung 56 in dem Injektorkörperteil 3 und weiter der Zwischenplatte 9, der Steuerplatte 11 und der Endplatte 13 vorgesehen, die hydraulisch gekoppelt ist mit einem Fluidanschluss 61, der mit einer Fluidzuführung während des Betriebs hydraulisch gekoppelt ist, mittels der während des Betriebs des Fluidinjektors 1 diesem das zuzumessende Fluid unter dem Speisedruck zugeführt wird.

Der Übertragungsstift 15 ist mit einem sehr geringen Spiel in die Übertragungsstiftausnehmung 14 eingepasst und zwar derart, dass eine möglichst geringe Leckage an Fluid von dem ersten Steuerraum 17 durch die Übertragungsstiftausnehmung 14 erfolgt und so eine praktische hydraulische Dichtheit im Hinblick auf die hochdynamischen Vorgänge in dem Steuerraum 17 gegeben ist. Darüber hinaus ist auch ein Paarungsspiel für den Steuerkolben 23 in der Steuerhülse, also in dem ersten und zweiten Teil 27, 29, so klein gewählt, dass für die hochdynamischen Vorgänge in dem ersten Steuerraum 17 eine praktische Dichtheit gewährleistet werden kann. Dies gilt ebenso für den Koppelraum 31 und auch für den Ausgleichsraum 43. Hinsichtlich relativ dazu langsamer Driftvorgänge, hervorgerufen durch unterschiedliche Temperaturausdehnungskoeffizienten der beteiligten Bauteile oder auch unterschiedlicher Temperaturen in den Bauteilen an unterschiedlichen Orten, kann entsprechend ein Druckausgleich erfolgen, so beispielsweise zwischen dem ersten Steuerraum 17 und/oder dem Koppelraum 31 und/oder dem Ausgleichsraum 43 und so ein hydraulischer Spielausgleich erfolgen. Die beispielsweise vorzusehenden Paarungsspiele liegen bei zirka 2 bis 6 µm, beim Übertragungsstift 15 in der Übertragungsstiftausnehmung liegt das Paarungsspiel bei kleiner 2 µm.

Sowohl der erste Steuerraum als auch der zweite Steuerraum, als auch der Koppelraum 31, als auch der Ausgleichsraum 43 sind stationär mit dem Speisedruck beaufschlagt.

Der Düsenkörper 45 ist über eine Düsenspannmutter 59 mit dem Injektorkörper gekoppelt.

Der zweite Steuerraum 19 wird ferner mittels einer Düsennadelhülse 47 begrenzt, die koaxial zu der Düsennadel 53 angeordnet ist.

Die Funktionsweise des Fluidinjektors wird im Folgenden noch näher erläutert. Durch eine Bewegung des Steuerkolbens 23 in Richtung hin zu der Düsenspitze wird in dem ersten Steuerraum 17 ein Druckabfall erzeugt, welcher über die Verbindungsbohrung 21 auf den zweiten Steuerraum 19 übertragen wird. Fällt der Druck dann in dem zweiten Steuerraum 21 unter einen jeweils vorgegebenen Schwellenwert ab, so wirkt eine resultierende Kraft auf die Düsennadel 53 in Richtung weg von der Düsenspitze mit der Folge, dass die Düsennadel 53 von ihrem Sitz abhebt und somit ihre Schließposition verlässt. Dabei ist der erste Steuerkolbenhub die Differenz aus L2 und L1 (siehe Figur 3) . Er ist so vorgegeben, dass bevorzugt die Mitnahmekopplung in etwa erfolgt, wenn die auf die Düsennadel 53 resultierende einwirkende Kraft gerade ihr Vorzeichen ändert, derart dass die Düsennadel 53 ihre Schließposition verlässt.

Dies hat dann zur Folge, dass bei einer weiteren Zuführung von elektrischer Energie zu dem Festkörperaktuator 7 die Mitnahmekopplung zwischen dem Steuerkolben 23 und der Steuerhülse erfolgt. Dabei wird der zweite Teil 29 der Steuerhülse mit dem Steuerkolben 23 weiter mit bewegt, was zunächst einen Druckabfall in dem Koppelraum 31 zur Folge hat. Insbesondere dann, wenn der Druck in dem Koppelraum 31 kleiner ist als der Druck in dem ersten Steuerraum 17, bewegt sich auch der erste Teil 27 der Steuerhülse mit dem Steuerkolben 23 mit und beeinflusst so das freie Volumen des ersten Steuerraums. Damit steigt der hydraulisch wirksame Querschnitt in dem ersten Steuerraum 17 entsprechend an. Damit steigt dann ein Übersetzungsverhältnis zwischen der jeweiligen Längung des Festkörperaktuators 7 und der zugeordneten Bewegung der Düsennadel auf einen Wert, welcher sich aus dem Verhältnis des Querschnitts aus dem Außendurchmesser des ersten Teils 27 der Steuerhülse abzüglich des Querschnitts des Verbindungsstiftes 15 und des Querschnitts der Stirnfläche 55 der Düsennadel ergibt.

Es ist besonders vorteilhaft, wenn dieses Übersetzungsverhältnis besonders groß, so zum Beispiel auf einen Wert von ca. 2,0 eingestellt wird. Auf diese Weise kann mit einem möglichen Festkörperaktuatorhub der erforderliche Düsennadelhub erreicht werden. In diesem Bereich der Bewegung der Düsennadel 53 stellt eine erforderliche durch den Festkörperaktuator 7 aufzubringende Kraft keine limitierende Größe mehr dar, da in diesem Zustand eine hydraulisch wirksame Schließkraft der Düsennadel 53 bereits stark abgesunken ist, da an ihrer Spitze der Speisedruck vollständig auf sie einwirkt.

Bevor sich das erste Teil 27 der Steuerhülse in Folge der Mitnahmekopplung mit dem Steuerkolben 23 mitbewegt, ist das Übersetzungsverhältnis gegeben durch den Querschnitt des Steuerkolbens 23 abzüglich des Querschnitts des Übertragungsstifts 15 zu dem Querschnitt der Stirnfläche 55 der Düsennadel 53. Dieses Übersetzungsverhältnis wird besonders vorteilhaft in diesem Zustand gering gewählt und zwar beispielsweise von ca. 0,9 bis 1,1.

Für das Rückführen der Düsennadel 53 in ihre Schließposition wird der Festkörperaktuator 7 wieder entladen. Dies hat zur Folge, dass der Fluiddruck in dem ersten Steuerraum 17 wieder auf den Speisedruck ansteigt und somit auch durch die hydraulische Kopplung mit der Verbindungsbohrung 21 der Druck in dem zweiten Steuerraum 19 entsprechend ansteigt. Dies hat zur Folge, dass die auf die Düsennadel 53 einwirkende resultierende Kraft diese wieder zurückbewegt in ihren Sitz und somit in ihre Schließposition.

Durch das Federelement 33, das insbesondere als Federscheibe aufgebildet ist, wird ein Beitrag geleistet, dass in einer Ausgangsstellung, das heißt wenn die Düsennadel sich in ihrer Schließposition befindet, das erste Teil 27 der Steuerhülse auf Anschlag an der Zwischenplatte 9 ist und das zweite Teil 29 der Steuerhülse immer auf Anschlag an dem Bundelement 39 ist.

Wie bereits ausgeführt, führt die durch das Federelement 41 ausgeübte Kraft durchgängig zu einer direkten Kopplung des Steuerkolbens 23 mit dem Leckagestift 15. Auf diese Weise ist ein spielfreier Antrieb gewährleistet.

Durch eine relative Veränderung einer Bezugsposition auf dem Festkörperaktuator 7, an dem dieser mit dem Leckagestift 15 gekoppelt ist, die beispielsweise als Bodenplattenposition bezeichnet ist, ändert sich in Folge von Temperaturänderungen insbesondere aufgrund unterschiedlicher Wärmedehnungskoeffizienten eine Höhe des ersten Steuerraums 17. Allerdings bleibt der Antrieb auch weiterhin spielfrei. Entsprechend ändert sich auch eine Höhe des Koppelraums 31. Dies bedeutet, dass auf die Steuerhülse der Spielausgleich wirksam ist. Somit bleibt der vorgegebene erste Steuerkolbenhub von Temperatureffekten unbeeinflusst, insbesondere weitgehend unbeeinflusst.

Durch eine Rückführung der hydraulischen Kraft auf den Festkörperaktuator 7 können Sensorsignale generiert werden, welche zum Aufbau eines geschlossenen Regelkreises für eine zuzumessende Fluidmenge genutzt werden können.

Charakteristische Kraftsprünge treten beim Abheben der Düsennadel 53 von ihrem Sitz, beim Übergang von der ersten auf die zweite Übersetzungsstufe und beim Schließen der Düsennadel 53 auf. Im Falle eines Nadelanschlages (Begrenzung des Nadelhubs) tritt auch bei Erreichen des Anschlages ein auswertbarer Kraftsprung auf.

Durch das zweistufige Übersetzungsverhältnis, insbesondere mit integriertem Spiegelausgleich, kann eine Reduzierung der Ladungsmenge erreicht werden, die dem Festkörperaktuator zum Zeitpunkt des Öffnens der Düsennadel 53 zugeführt werden muss, wenn die Düsennadel 53 ihre Schließposition verlässt.

Darüber hinaus kann so ein minimal möglicher Abstand zwischen zwei Zumessungen von Fluid verringert werden im Vergleich ohne ein zweistufiges Übersetzungsverhältnis. Auf diese Weise kann auch eine sehr hohe Mengengenauigkeit beim Zumessen von Kleinstmengen von Fluid erreicht werden. Darüber hinaus ist so eine feste Zuordnung des Übersetzungsverhältnisses zu dem Düsennadelhub gegeben. Ferner kann so ein erforderlicher Hub des Festkörperaktuators relativ gering gehalten werden zur Erzielung eines geforderten Hubs der Düsennadel 53. Ferner erfolgt so auch ein Ausgleich von Längenänderungen in Folge eines Verschleißes an Kontaktstellen im Antrieb. Ferner können Längenänderungen des Festkörperaktuators in Folge von Änderungen des Polarisationszustandes ausgeglichen werden. Es kann so ein Beitrag zu einer sehr hohen Einspritzmengenstabilität beim Zumessen des Fluids auch in einem dynamischen Betrieb, insbesondere dynamischen Motorbetrieb, geleistet werden.

## Patentansprüche

1. Fluidinjektor
- mit einem Festkörperaktuator (7) und
- mit einem Injektorkörper,
-- der eine Aktuatorausnehmung (5) hat, in der der Festkörperaktuator (7) angeordnet ist,
- mit einer Steuerkolbeneinheit, die in einer Steuerkolbeneinheitsausnehmung des Injektorkörpers angeordnet ist,
- mit einem Übertragungsstift (15), der derart angeordnet ist, dass er eine Übertragungsstiftausnehmung (14) in dem Injektorkörper durchdringt und den Festkörperaktuator (7) mit der Steuerkolbeneinheit mechanisch koppelt,
- wobei durch die Steuerkolbeneinheit und den Injektorkörper ein erster Steuerraum (17) abgegrenzt wird und der erste Steuerraum (17) hydraulisch mit einem zweiten Steuerraum (19) gekoppelt ist,
- wobei ein Düsenkörper (45) vorgesehen ist, der eine Düsenkörperausnehmung (47) aufweist, von der in einem Bereich (49) einer Düsenspitze des Düsenkörpers (45) ein oder mehrere Einspritzlöcher den Düsenkörper 45 nach außen durchdringend ausgebildet sind,
- wobei in der Düsenkörperausnehmung (47) eine Düsennadel (53) angeordnet ist, die mit einer der Düsenspitze abgewandten Stirnfläche (55) den zweiten Steuerraum (21) begrenzt,
- wobei die Düsennadel (53) axial beweglich in der Düsenkörperausnehmung (47) angeordnet ist und zwar derart, dass sie in einer Schließposition einen Fluidfluss durch das eine oder die mehreren Einspritzlöcher unterbindet und ihn andernfalls frei gibt,
- wobei die Steuerkolbeneinheit
-- einen Steuerkolben (23) aufweist, der an einem axialen Ende, das dem Übertragungsstift (15) zugewandt ist, eine Stirnfläche (25) aufweist, die mit dem Übertragungsstift (15) gekoppelt ist und den ersten Steuerraum (17) begrenzt,
-- eine Steuerhülse aufweist, die koaxial zu dem Steuerkolben (23) angeordnet ist und einen radial nach innen gerichteten Vorsprung (35) aufweist, über den eine Mitnahmekopplung zwischen dem Steuerkolben (23) und der Steuerhülse erfolgt nach Überwindung eines vorgegebenen ersten Steuerkolbenhubs des Steuerkolbens (23) hervorgerufen durch eine Längung des Festkörperaktuators (7), die bedingt ist durch Zuführung elektrischer Energie, wobei die Steuerhülse so angeordnet und ausgebildet ist, dass sie während einer axialen Bewegung des Steuerkolbens (23) mit bestehender Mitnahmekopplung ein freies Volumen des ersten Steuerraums (17) beeinflusst.

2. Fluidinjektor nach Anspruch 1,
bei dem der Steuerkolben (23) an seinem dem Übertragungsstift (15) abgewandten axialen Ende mit einen Ausgleichsraum (43) gekoppelt ist, der stationär mit einem Speisedruck des zuzumessenden Fluids beaufschlagt ist und in dem ein Federelement (41) derart angeordnet ist, dass eine hin zu dem Übertragungsstift (15) gerichtete Kraft auf den Steuerkolben (23) ausgeübt wird.

3. Fluidinjektor nach einem der vorstehenden Ansprüche,
bei dem die Steuerhülse ein erstes Teil (27) und ein zweites Teil (29) umfasst, wobei das zweite Teil (29) den radial nach innen gerichteten Vorsprung (35) aufweist und das erste Teil (27) in axialer Richtung näher zu dem Übertragungsstift (15) angeordnet ist als das zweite Teil (29) und das erste Teil (27) und das zweite Teil (29) in axialer Richtung über einen Koppelraum (31) hydraulisch gekoppelt sind und mittels eines in dem Koppelraum (31) angeordneten Federelements (33) mechanisch gekoppelt sind.

4. Fluidinjektor nach einem der vorstehenden Ansprüche,
bei dem dem Steuerkolben (23) ein Druckstück (37) zugeordnet ist, das axial in dem Bereich des radial nach innen gerichteten Vorsprungs (35) der Steuerhülse angeordnet ist und das ein Bundelement (39) aufweist mit einem größeren Querschnitt als der radial nach innen gerichtete Vorsprung (35) der Steuerhülse und das axial anschließend an das dem Übertragungsstift (15) abgewandte Ende der Steuerhülse angeordnet ist.

5. Fluidinjektor nach Anspruch 4,
bei dem das Bundelement (39) als separates Teil des Druckstücks (37) ausgebildet ist.

## Claims

1. Fluid injector
- with a solid state actuator (7) and
- with an injector body
- which has an actuator recess (5) in which the solid state actuator (7) is arranged,
- with a control piston unit which is arranged in a control piston unit recess of the injector body,
- with a transmission pin (15) which is arranged such that it penetrates a transmission pin recess (14) in the injector body and mechanically couples the solid state actuator (7) to the control piston unit,
- wherein a first control chamber (17) is delimited by the control piston unit and injector body, and the first control chamber (17) is hydraulically coupled to a second control chamber (19),
- wherein a nozzle body (45) is provided having a nozzle body recess (47) in which, in a region (49) of a nozzle tip of the nozzle body (45), one or more injection holes are formed penetrating the nozzle body (45) towards the outside,
- wherein a nozzle needle (53) is arranged in the nozzle body recess (47) and has a face (55) facing away from the needle tip which delimits the second control chamber (21),
- wherein the nozzle needle (53) is arranged axially moveably in the nozzle needle recess (47) such that in a closed position it prevents a fluid flow through the one or more injection holes and otherwise allows this,
- wherein the control piston unit
- has a control piston (23) which, at an axial end facing the transmission pin (15), has a face (25) which is coupled to the transmission pin (15) and delimits the first control chamber (17),
- has a control sleeve which is arranged coaxially to the control piston (23) and has a radially inwardly directed protrusion (35), via which a carrier coupling takes place between the control piston (23) and the control sleeve after overcoming a predefined first piston stroke of the control piston (23) caused by an elongation of the solid state actuator (7) which is due to the supply of electrical energy, wherein the control sleeve is arranged and configured such that during an axial movement of the control piston (23) with the existing carrier coupling, it influences a free volume of the first control chamber (17).

2. Fluid injector according to Claim 1, wherein at its axial end facing away from the transmission pin (15), the control piston (23) is coupled to an expansion chamber (43) which is pressurized stationarily with a feed pressure of the fluid to be metered and in which a spring element (41) is arranged, such that a force directed towards the transmission pin (15) is exerted on the control piston (23).

3. Fluid injector according to any of the preceding claims, wherein the control sleeve comprises a first part (27) and a second part (29), wherein the second part (29) has the radially inwardly directed protrusion (35) and the first part (27) is arranged in the axial direction closer to the transmission pin (15) than the second part (29), and the first part (27) and the second part (29) are hydraulically coupled in the axial direction via a coupling chamber (31) and mechanically coupled by means of a spring element (33) arranged in the coupling chamber (31).

4. Fluid injector according to any of the preceding claims, wherein a thrust piece (37) is assigned to the control piston (23) which is arranged axially in the region of the radially inwardly directed protrusion (35) of the control sleeve, has a collar element (39) with a larger cross section than the radially inwardly directed protrusion (35) of the control sleeve, and is arranged axially on the end of the control sleeve facing away from the transmission pin (15).

5. Fluid injector according to Claim 4, wherein the collar element (39) is configured as a separate part of the thrust piece (37).

## Revendications

1. Injecteur de fluide
- avec un injecteur à corps solide (7) et
- avec un corps d'injecteur,
-- qui comporte un logement d'actionneur (5), dans lequel l'actionneur à corps solide (7) est disposé,
- avec une unité de piston de commande, qui est disposée dans un logement d'unité de piston de commande du corps d'injecteur,
- avec une tige de transmission (15), qui est disposée de telle manière qu'elle traverse un logement de tige de transmission (14) dans le corps d'injecteur et qu'elle couple mécaniquement l'actionneur à corps solide (7) à l'unité de piston de commande,
- dans lequel une première chambre de commande (17) est délimitée par l'unité de piston de commande et le corps d'injecteur et la première chambre de commande (17) est couplée hydrauliquement à une deuxième chambre de commande (19),
- dans lequel il est prévu un corps de buse (45), qui présente un logement de corps de buse (47), à partir duquel un ou plusieurs trou(s) d'injection traversant le corps de buse (45) vers l'extérieur est/sont formé(s) dans une région (49) d'une pointe de buse du corps de buse (45),
- dans lequel un pointeau (53) est disposé dans le logement du corps de buse (47) et délimite la deuxième chambre de commande (21) avec une face frontale (55) détournée de la pointe de buse,
- dans lequel le pointeau (53) est disposé de façon mobile axialement dans le logement du corps de buse (47) notamment de telle manière qu'il empêche dans une position de fermeture un flux de fluide à travers le ou les multiples trou(s) d'injection et qu'il le libère dans le cas contraire,
- dans lequel l'unité de piston de commande
-- présente un piston de commande (23), qui présente à une extrémité axiale, qui est tournée vers la tige de transmission (15), une face frontale (25) qui est couplée à la tige de transmission (15) et qui délimite la première chambre de commande (17),
-- présente une douille de commande, qui est disposée coaxialement au piston de commande (23) et qui présente une saillie (35) orientée radialement vers l'intérieur, au moyen de laquelle il se forme un couplage d'entraînement entre le piston de commande (23) et la douille de commande après accomplissement d'une première course de piston de commande prédéterminée du piston de commande (23) provoquée par un allongement de l'actionneur à corps solide (7), qui est causé par l'apport d'énergie électrique, dans lequel la douille de commande est disposée et configurée de telle manière qu'elle influence, lors d'un mouvement axial du piston de commande (23) avec le couplage d'entraînement établi, un volume libre de la première chambre de commande (17).

2. Injecteur de fluide selon la revendication 1, dans lequel le piston de commande (23) est couplé, à son extrémité axiale détournée de la tige de transmission (15), à une chambre d'équilibrage (43), qui est soumise en permanence à une pression d'alimentation du fluide à doser et dans laquelle un élément de ressort (41) est disposé de telle manière qu'une force dirigée vers la tige de transmission (15) soit exercée sur le piston de commande (23).

3. Injecteur de fluide selon l'une quelconque des revendications précédentes, dans lequel la douille de commande comprend une première partie (27) et une deuxième partie (29), dans lequel la deuxième partie (29) présente la saillie orientée radialement vers l'intérieur (35) et la première partie (27) est disposée en direction axiale plus près de la tige de transmission (15) que la deuxième partie (29) et la première partie (27) et la deuxième partie (29) sont couplées hydrauliquement en direction axiale par une chambre de couplage (31) et sont couplées mécaniquement au moyen d'un élément de ressort (33) disposé dans la chambre de couplage (31).

4. Injecteur de fluide selon l'une quelconque des revendications précédentes, dans lequel une pièce de pression (37) est associée au piston de commande (23), laquelle est disposée axialement dans la région de la saillie orientée radialement vers l'intérieur (35) de la douille de commande et présente un élément de rebord (39) ayant une section transversale plus grande que la saillie orientée radialement vers l'intérieur (35) de la douille de commande et qui est disposé en raccordement axial avec l'extrémité de la douille de commande détournée de la tige de transmission (15).

5. Injecteur de fluide selon la revendication 4, dans lequel l'élément de rebord (39) est réalisé sous la forme d'une pièce séparée de la pièce de pression (37).
